# EUROPÄISCHE PATENTANMELDUNG

(11) **EP 4 265 564 A1**
(43) Veröffentlichungstag der Anmeldung: **25.10.2023**
(21) Anmeldenummer: 23169068.6
(22) Anmeldetag: 20.04.2023
(51) Int. Cl.: B68B 1/04, B68B 1/00

(54) **KAPPZAUM**

(30) Priorität: 21.04.2022 DE 202022102136 U
(71) Anmelder: Hillbury GmbH, 21614 Buxtehude (DE)
(72) Erfinder: VAN OOST, Lara, 21271 Asendorf (DE)
(74) Vertreter: mepat Patentanwälte

(57) **Zusammenfassung**

Die Erfindung betrifft ein Caveçon (1) für Pferde, das ein Nasenteil (10) mit Lederummantelung (10') und einem innenliegenden Fahrradkettenstück (12) mit Halteösen (13) und Ankerösen (51) hat. Weiter hat das Caveçon (1) ein anatomisch geformtes Genickstück (20), das beidenends mit jeweils einem Backenstück (30) verbunden ist, das mit dem Nasenteil (10) verbunden ist. Das Fahrradkettenstück (12) ist mit Synthesekautschuk rundgenäht ummantelt; dieser ist von der Lederummantelung (10') umhüllt. Die Lederummantelung (10') ist über Zungenstücke (17) mit einem Unterleger (60) verbunden, dessen flacher, runder Kopfabschnitt (65) einen Umfang aufweist, der größer ist als der des Rings (13') der Halteöse (13), und der drei Langlöcher hat, die eine Verbindung zu dem Nasenteil (10), einem Kinnriemenstück (40) und jeweils einem der Backenstücke (30) bereitstellen.

## Beschreibung

Die Erfindung betrifft einen Kappzaum der Machart "Caveçon" für Pferde.

Aus dem Stand der Technik sind vielfältige Kappzäume bekannt, die üblicher Weise aus einem Genickstück, das in ein Backenstück mündet, und einem Nasenriemen, der mit dem Backenstück verbunden ist, bestehen. Ein weiterer Riemen verläuft von Backenstück zu Backenstück unter den Backen entlang; vielfach gibt es außerdem Kehlriemen oder Vorrichtungen zum Einhängen eines Gebisses. Der Nasenriemen ist meist mit mehreren Ringen ausgestattet. Ein Kappzaum wird dazu verwendet, Pferde zu longieren, Bodenarbeit zu betreiben oder auch, um gebisslos zu reiten.

Die Einwirkung des Ausbilders oder Reiters erfolgt dabei über den Nasenrücken des Pferdes; eine Verstärkung des Nasenriemens kann dabei durch einen Metallaufleger oder durch einen Metalleinleger, ein sogenanntes Naseneisen, erfolgen, oder auch durch eine Kette - die Kappzäume mit in den Nasenriemen eingelegter Kette werden auch als Caveçon oder Cavesson bezeichnet. Bekanntermaßen muss der Nasenriemen gut sitzen, insbesondere, wenn er mit Eisen oder Kette verstärkt ist, um zu verhindern, dass Druckstellen entstehen - die Nase des Pferdes ist sehr sensibel, hier kann es zu gravierenden Schäden kommen. Es ist auch zu beachten, dass der Nasenriemen eine freie Atmung durch die Nüstern zulässt und daher auch nicht zu tief sitzt.

Bei der Gestaltung von Kappzäumen ist grundsätzlich außerdem bekannt, dass das Genick des Pferdes, das feine Nervenbahnen führt, nicht durch zu dünne oder einschneidende Genickstücke beeinträchtigt werden soll; auch gepolsterte Genickstücke sind bekannt. Schließlich soll das Backenstück so positioniert und festgelegt sein, dass es bei der Arbeit nicht in das Auge verrutschen kann.

Ein Kappzaum wird etwa in DE 20 2017 001 753 U1 beschrieben. Es ist mit einem druckdämpfenden Schaumstoffpolster zum Anbringen auf dem Nasenrücken von Pferden ausgestattet und das Polster lässt sich mit einem Klettband an der Unterseite des Nasenriemens befestigen.

Auch die DE 20 2014 101 552 U1 beschreibt einen Kappzaum zur Anbringung auf dem Nasenrücken von Pferden. Es umfasst ein Polster und einen darauf angeordneten Metallbügel. Das Polster weist einen Kern aus Moosgummi auf, das mit einem Gewebe ummantelt ist.

Ausgehend von diesem Stand der Technik ist es Aufgabe der vorliegenden Erfindung, einen hinsichtlich seiner Passform und seines Komforts für das Pferd verbesserten Kappzaum der Machart "Caveçon" bereitzustellen.

Diese Aufgabe wird durch ein Caveçon mit den Merkmalen des Anspruchs 1 gelöst.

Weiterbildungen des erfindungsgemäßen Kappzaums sind in den Unteransprüchen ausgeführt.

Das erfindungsgemäße Caveçon ist ausgebildet zur Anordnung an einem Pferdekopf. Es weist nach einer ersten Ausführungsform wenigstens ein Nasenteil aus einer rundgenähten Lederummantelung mit einem innenliegenden Fahrradkettenstück auf, an dessen beiden Enden am jeweiligen letzten Kettenglied jeweils eine Halteöse befestigt ist. An dem Fahrradkettenstück sind zumindest drei Ankerösen angeordnet, die sich aus der Lederummantelung heraus erstrecken; die also bei Benutzung des Caveçons vom Pferdekopf weg nach oben schauen, so dass der Pferdeführer etwa eine Longe daran befestigen kann. Weiter hat das Caveçon ein anatomisch geformtes Genickstück, dessen beide Enden mit jeweils einem Backenstück verbunden sind, die wiederum an den beiden Seiten eines Nasenteils angreifen. Vorteilhaft ist das Fahrradkettenstück erfindungsgemäß mit zumindest einer Schicht eines Synthesekautschuks rundgenäht ummantelt, die Synthesekautschuk-Schicht ist wiederum von der Lederummantelung umhüllt. Die Synthesekautschuk-Schicht und die Lederummantelung sind so genäht, dass Durchtritte für die Ankerösen verbleiben. Durch diese Materialwahl und die Ummantelung mit Schichten liegt das Nasenteil sehr weich und sicher und damit pferdefreundlich an der Pferdenase an, wenn das Caveçon in Verwendung ist. Ebenfalls vorteilhaft sind an die Lederummantelung beidenends Zungenstücke angeschnitten, und es ist ebenfalls an beiden Enden des Nasenteils ein Stielabschnitt eines Unterlegers eingebracht, der sich unter ein Übergangsstück der Halteöse, das mit dem letzten Kettenglied verbunden ist, erstreckt. Der Unterleger ist in der Lederummantelung festgelegt. Er hat einen flachen, runden Kopfabschnitt mit einem Umfang, der größer ist als der des Rings der Halteöse, die auf dem Unterleger zu liegen kommt. So bewirkt der Unterleger, dass der Ring der Halteöse nicht auf der weichen Pferdehaut scheuern kann. Um dies noch weiter zu verbessern, hat der Kopfabschnitt des Unterlegers randständig ein erstes Langloch an der Position des Stielabschnitts. Das Zungenstück der Ummantelung kann so durch das erste Langloch greifen, den Ring der Halteöse umgreifen - und ihn damit polstern - und zurück in die Lederummantelung geführt werden, wo er sicher festgelegt ist. Dies kann durch Annähen und gegebenenfalls durch zusätzliches Verkleben geschehen. Ein weiteres, drittes Langloch hat der Unterleger gegenüber dem ersten Langloch; durch dieses ist jeweils ein Kinnriemenstück mit seiner endständigen Schlaufe geführt, die auch den Ring der Halteöse umgreift. Ein zweites Langloch schließlich ist quasi äquidistant zwischen dem ersten und dem dritten Langloch angeordnet. Auf jeder Seite des Nasenteils umgreift jeweils eines der Backenstücke mit seiner Schlaufe, die an dem vom Genickstück abgewandten Ende vorliegt, ebenfalls den Ring der zugehörigen Halteöse durch dieses zweite Langloch.

So sorgt der weiche Unterleger für feine und sichere Handhabung des Caveçons und vermeidet das Reiben der Ringe auf der feinen Pferdehaut.

Nach einer weiteren Ausführungsform des Caveçons sind die beiden Kinnriemenstücke mit ihren von den Schlaufen abgewandten Enden über jeweils eine Schnallenverbindung mit einem Kinnpolster verbunden. Das Kinnpolster kommt unter dem Kinn des Pferdekopfes zu liegen, wenn das Caveçons in Benutzung ist, es gibt einen feinen Gegenpart zu der schon gepolsterten Gestaltung des Nasenteils und sorgt so dafür, dass die Führung des Pferdes bei der Arbeit komfortabel und sicher ist. Um dies noch mehr zu unterstützen, ist das Kinnpolster vorzugsweise rechteckig mit ausgerundeten Langseiten, so dass unnötige Ecken, die zu Reibung führen können, vermieden werden. Das Kinnpolster unterstützt die Schonung der Kieferäste. Durch die erfindungsgemäß beidseitige Verschnallung ist eine feine und differenzierte Einstellung und Anpassung der Gesamtheit der Riemen an Nase und Kinn auf unterschiedlich große Pferdeköpfe möglich.

Nach noch einer weiteren Ausführungsform des erfindungsgemäßen Caveçons ist der Synthesekautschuk der Schicht, die die Fahrradkette ummantelt, aus Chlor-Butadien-Kautschuk beschaffen, der beispielsweise unter der Marke Neopren^{®} erhältlich ist. Eine Schichtdicke im Bereich von 1,5 mm bis 4 mm, bevorzugt von 2,0 mm bis 3,5 mm, besonders bevorzugt von 2,5 mm wird vorgeschlagen.

Nach noch einer weiteren Ausführungsform des erfindungsgemäßen Caveçons sind die Ankerösen jeweils in einen Befestigungsring eingehängt, der mittels eines Fußes durch ein Kettenglied greifend verankert ist. Die Ankerösen sind sowohl längs als auch quer drehbar.

Vorteilhaft ist nach einer weiteren Ausführungsform des erfindungsgemäßen Caveçons dieses aus pflanzlich gegerbtem Rindsleder hergestellt. Wo erfindungsgemäß Unterfütterung vorgesehen ist, ist dieses aus Elchleder gestaltet und dort, wo außerdem eine dritte, polsternde Schicht vorgesehen ist, wird erfindungsgemäß eine Synthesekautschukschicht, bevorzugt eine Chlor-Butadien-Kautschukschicht zwischen dem Rindsleder und dem Elchleder vorgeschlagen. Lediglich beim Nasenteil wird zusätzlich Lammnappa verwendet.

Vorteilhaft ist nach noch einer weiteren Ausführungsform des erfindungsgemäßen Caveçons das anatomisch geformte Genickstück zumindest zweischichtig genäht, wobei die obere Schicht aus Rindsleder besteht und mit einer Elchlederschicht, die breiter ist als die obere Schicht, unterfüttert ist. Es wird erfindungsgemäß vorgeschlagen, das Genickstück sogar dreischichtig zu fertigen und zwischen der oberen Schicht und der Elchlederschicht eine Polsterschicht einzuarbeiten, die bevorzugt eine Synthesekautschukschicht, bevorzugt eine Chlor-Butadien-Kautschukschicht ist. Das Elchleder ist besonders weich, komfortabel und sehr hochwertig, es wird durch das festere Rindsleder zu einem sehr exquisiten Schichtverband vereinigt.

Der Vorteil des Elchleders kann nach noch weiteren Ausführungsformen des erfindungsgemäßen Caveçons fortgesetzt werden, indem auch die Lederummantelung des Nasenteils aus Elchleder genäht ist.

Das Kinnpolster wird vorteilhaft ebenfalls zumindest doppelschichtig genäht, wobei die bei Anordnung an einem Pferdekopf pferdzugewandte Seite aus Elchleder besteht. Für eine noch festere Gestaltung kann als eine dritte Schicht eine Synthesekautschukschicht, bevorzugt eine Chlor-Butadien-Kautschukschicht eingelegt werden.

Diese vorteilhafte Gestaltung wird auch für den Kopfabschnitt des Unterlegers empfohlen, der zumindest doppelschichtig genäht ist. Dabei ist die bei Anordnung an einem Pferdekopf pferdzugewandte Schicht auch aus Elchleder gefertigt und die Gegenschicht aus Lammnappa. Bevorzugt wird der Kopfabschnitt des Unterlegers sogar dreischichtig gestaltet, wobei zwischen der Gegenschicht und dem Stielabschnitt Gewebeband angeordnet ist. Dieses kann mit den weiteren Schichten verklebt, aber auch vernäht sein.

Vorteilhaft ist nach noch einer weiteren Ausführungsform des Caveçons das Fahrradkettenstück aus Edelstahl beschaffen. Für kleinere Pferde bzw. Pferde mit kleineren Köpfen wird eine Länge von 22,0 cm bis 23,0 cm, bevorzugt eine Länge von 22,5 cm und mitsamt den beidenends vorliegenden Halteösen eine Länge von 32,5 cm bis 34,5 cm, bevorzugt von 33,5 cm vorgeschlagen, das Caveçon für Warm- oder Vollblutpferde mit eher großen Köpfen kann mit einem Fahrradkettenstück aus Edelstahl mit einer Länge von 24,0 cm bis 26,0 cm, bevorzugt von 24,5 cm bis 25,5 cm und besonders bevorzugt von 25,0 cm und mitsamt den beidenends vorliegenden Halteösen eine Länge von 35,0 cm bis 37,0 cm, bevorzugt von 35,5 cm bis 36,5 cm, besonders bevorzugt von 36,0 cm gestaltet werden.

Vorteilhaft werden die Backenriemen bei Ketten der bevorzugten Längen für Kleinpferde von 33,5 cm bzw. Großpferde von 36,0 cm so geführt, dass die Jochbeinkante des Pferdes nicht tangiert wird; ferner ist Edelstahl im Vergleich zu üblichen Materialien stabil und leichtgängig.

Jedes der beiden Backenstücke kann zumindest doppelschichtig genäht sein und nach einer noch weiteren Ausführungsform des Caveçons einen eingenähten Ring aufweisen, der bei Anordnung des von dem Pferdekopf weg weist, und an dem jeweils ein Gebissriemen lösbar eingehängt werden kann.

Nach noch einer weiteren Ausführungsform des erfindungsgemäßen sind auch die Halteösen, sämtliche Ringe und Ankerösen mit Befestigungsring und Fuß aus Edelstahl beschaffen.

Nach noch einer weiteren Ausführungsform des erfindungsgemäßen hat das Kinnpolster eine Länge in einem Bereich von 10 cm bis 18 cm, bevorzugt von 10 cm bis 15 cm, besonders bevorzugt eine Länge von 12 cm, und eine Breite an seiner breitesten Stelle in einem Bereich von 5 cm bis 8 cm, bevorzugt von 5 cm bis 7 cm, besonders bevorzugt von 6 cm.

Ganz grundsätzlich ist anzumerken, dass die Maßangaben hierin mit Fertigungstoleranzen zu verstehen sind, beim Nähen, auch von Hand, oder Zuschneiden, sind je nach Teil,

Abweichungen im Bereich von Mikrometern oder sogar Millimetern möglich.

Schließlich kann nach noch einer weiteren Ausführungsform des erfindungsgemäßen entlang der Länge des Kinnpolsters ein Ledersteg angeordnet sein, der beidenends eine Öse bildend zumindest einen Zentimeter von einem jeweiligen Ende der Länge des Kinnpolsters beabstandet ist, wobei jede der Ösen eine Schnalle trägt, und der eine Breite von 15 bis 18 mm, bevorzugt von 17 mm aufweist.

Dieser vorteilhaft sehr stabile Ledersteg kann in seiner Mitte einen Ring tragen, an dem auch ein Führseil befestigt werden kann. Um die vorteilhafte große Stabilität des Ledersteges zu schaffen, weist dieser als eine untere Tragschicht einen Rindslederstreifen auf, auf dem ein Streifen aus reißfestem Gewebeband angeordnet ist, der etwas vom Rand des Rindslederstreifens beabstandet ist. Dazu kann nach einer noch weiteren Ausführungsform die Länge und Breite des Gewebebandes etwa 1 mm oder auch etwas mehr, etwa 2 mm, geringer sein als eine Länge und Breite des Rindslederstreifens. Auf diesem Streifen aus reißfestem Gewebeband ist mittig - nämlich dort, wo schlussendlich der Ring zu halten ist, an dem das Führseil eingehakt werden kann, ein Verstärkungsbandstück, bevorzugt ein Gurtbandstück angeordnet. Der Schichtaufbau aus Rindslederstreifen, Streifen aus reißfestem Gewebeband und Verstärkungsbandstück ist durch einen Lederstreifen abgedeckt.

Etwa ein Lederstreifen aus Lammleder kann den Schichtaufbau vollständig abdecken und mit diesem verklebt oder vernäht sein.

Der Ledersteg haltert so erfindungsgemäß stabil mittig den Ring, der für das Einhaken eines Führseiles ausgebildet ist.

Weitere Ausführungsformen sowie einige der Vorteile, die mit diesen und weiteren Ausführungsformen verbunden sind, werden durch die nachfolgende ausführliche Beschreibung unter Bezug auf die begleitenden Figuren deutlich und besser verständlich. Gegenstände oder Teile derselben, die im Wesentlichen gleich oder ähnlich sind, können mit denselben Bezugszeichen versehen sein. Die Figuren sind lediglich schematische Darstellungen von einer Ausführungsform der Erfindung.

Dabei zeigen:
- **Fig. 1**: eine perspektivische Ansicht des Caveçons von der Seite,
- **Fig. 2**: eine Frontansicht des Nasenteils und der Kinnriemen,
- **Fig. 3**: eine Detailansicht der Kette, die in das Nasenteil eingelegt ist,
- **Fig. 4**: eine Detailansicht eines Querschnittes des Nasenteils,
- **Fig. 5**: eine Frontansicht des Nasenteils und des Kinnpolsters mit Ring,
- **Fig. 6**: eine Draufsicht auf das Kinnpolster,
- **Fig. 7a, 7b**: eine Detailansicht des Schichtaufbaus der Lederstages auf dem Kinnpolster.

Die vorliegende Erfindung bezieht sich auf ein Caveçon, das bei der Arbeit mit einem Pferd entsprechend einer Trense am Pferdekopf angelegt wird, wobei das Caveçon gebisslos gehandhabt werden kann, etwa zum Longieren oder bei der Bodenarbeit. Ein solches Caveçon ist in **Fig. 1** gezeigt. Es hat ein Nasenteil 10 mit einer rundgenähten Lederummantelung 10', die innenliegend ein Fahrradkettenstück 12, siehe **Fig. 3****,** aufweist. Die Naht 51" ist etwa in **Fig. 1** zu sehen. Wie **Fig. 3** zeigt, hat das Fahrradkettenstück 12, das hier aus Edelstahl beschaffen ist, an seinen beiden Enden am letzten Kettenglied 12' jeweils eine Halteöse 13. An dem Fahrradkettenstück 12 sind zumindest drei Ankerösen 51 angeordnet, die sich aus der Lederummantelung 10` heraus erstrecken, was wiederum **Fig. 1** zeigt. Dort ist auch zu sehen, ebenso wie in **Fig. 2****,** dass an die Lederummantelung 10` beidenends Zungenstücke 17 angeschnitten sind. Stricheliert ist in **Fig. 1** jeweils ein Stielabschnitt 61 an jedem der beiden Unterleger 60 zu sehen, der in die Lederummantelung 10` des Nasenteils 10 eingebracht ist und sich unter ein Übergangsstück 13" (siehe **Fig. 3**) des Rings 13' der Halteöse 13, das mit dem letzten Kettenglied 12' verbunden ist, erstreckt. Der Stielabschnitt 61 ist in der Lederummantelung 10` befestigt, etwa verklebt. Der Unterleger 60 hat flachen, runden Kopfabschnitt 65 mit einem Umfang, der größer ist als der darauf anliegende Ring 13' der Halteöse 13 und sorgt so dafür, dass dieser nicht am Pferdekopf scheuern kann, wenn das Caveçon benutzt wird.

Das in dem Nasenteil 10 innen liegende Fahrradkettenstück 12 ist im Detail in **Fig.** 3 gezeigt; wie zu sehen ist, ist beidenends an seinem jeweiligen letzten Kettenglied 12' jeweils eine Halteöse 13 angeordnet, die eben aus Übergangsstück 13" und Ring 13' besteht. An dem Fahrradkettenstück 12, das hier aus Edelstahl besteht und damit stabil und leichtgängig ist, sind hier drei Ankerösen 51 angeordnet. Man sieht in **Fig. 1** **und** **2****,** dass sie sich aus der Lederummantelung 10` heraus erstrecken, so dass man bei Benutzung des Caveçons eine Longe daran einhängen kann, oder auch einen Führstrick. Je nachdem, wie das Pferd beeinflusst werden soll, kann dabei in der Mitte, rechts oder links eingehakt werden und grundsätzlich ist es auch möglich, dass mehr Ankerösen vorhanden sind. Eine solche Ankeröse 51 verfügt zur Befestigung über einen Befestigungsring 51', der durch ein Kettenglied des Fahrradkettenstücks 12 hindurchgreift und der mittels einem Fuß 52 an der Gegenseite des Kettenglieds befestigt ist.

Es hat sich als geeignet erwiesen, dass das Fahrradkettenstück für für Großpferde eine Länge von 25,0 cm hat und mitsamt den beidenends vorliegenden Halteösen eine Länge von 36,0 cm aufweist, wohingegen eine Länge des Fahrradkettenstücks für Kleinpferde mit 22,5 cm und mitsamt den beidenends vorliegenden Halteösen mit einer Länge von 33,5 cm ideal ist, um die Jochbeinkante des Pferdes durch das Caveçon nicht zu stören.

Weiter zeigt **Fig. 1** das anatomisch geformte Genickstück 20 des 1, das um die Ohren herum frei geschnitten ist und daher nicht auf die empfindlichen, im Bereich der Ohren liegenden feinen Nervenstränge drückt. Das Genickstück besteht aus mehreren Schichten, wobei die obere Schicht 22 (Obermaterial) aus Rindsleder besteht, die - angedeutet durch die Naht 22' - mit einer Elchlederschicht 21 vernäht und unterfüttert ist, die breiter ist als die obere Schicht 22. Zwischen der oberen Schicht 22 und der Elchlederschicht 21 ist, figurativ nicht dargestellt, eine Polsterschicht aus Chlor-Butadien-Kautschukschicht eingelegt. Das weiche Elchleder in Verbindung mit dem Rindsleder gibt dem Caveçon im Ganzen einen besonderen Tragekomfort und macht es sehr hochwertig.

Wie in **Fig. 1** zu sehen ist, ist das Genickstück 20 an seinen beiden Enden über eine Verbindung als Schnalle 42 und Loch 43, mit jeweils einem Backenstück 30, verbunden, das an seinem anderen Ende eine Schlaufe 31 aufweist, die wiederum an den beiden Seiten des Nasenteils 10 (respektive des Unterlegers 60, den man dem Nasenteil 10 zuordnen könnte) angreifen: Dazu ist die Schlaufe 31 durch ein Langloch 64 des Unterlegers 60 und um den Ring 13' der zugehörigen Halteöse 13 herum gelegt, die ja mit dem Nasenteil 10 verbunden ist. Zu sehen ist auch, dass der Kopfabschnitt 65 des Unterlegers 60 randständig ein erstes Langloch 62 an der Position des Stielabschnitts 61 hat, durch das das Zungenstück 17 der Ummantelung 10` und dann um den Ring 13' geführt ist. Das dritte Langloch 63 jedes der beiden Unterleger 60 dient der Verbindung des Kinnriemenstücks 40 über dessen endständige Schlaufe 41 mit dem Ring 13` der Halteöse 13. Wie **Fig. 1** weiter zeigt, ist jedes der beiden Kinnriemenstücke 40 über sein von den Schlaufen 41 abgewandten Enden auch über eine Verbindung aus Schnalle 42 und Loch 43 mit einem Kinnpolster 70 (die Naht, mit der die Materialschichten vernäht sind, ist mit 71 bezeichnet) die verbunden, das unter einem Kinn des Pferdes zu liegen kommt. Wie zu sehen ist, ist das Kinnpolster rechteckig mit ausgerundeten Langseiten, es ist dreischichtig genäht und besteht aus Elchleder, Rindsleder und Chlor-Butadien-Kautschuk. Durch diese Anordnung kann der Kinnriemen beidseitig verstellt und an unterschiedliche Pferdeköpfe angepasst werden.

**Fig. 4** verdeutlicht durch die Schnittansicht A-A des Fahrradkettenstücks 12, dass dieses mit der Schicht 16 eines Synthesekautschuks rundgenäht ummantelt ist, wobei auch ein Schnitt durch die Naht 16' zu sehen ist, die Durchtritte für die Ankerösen 51 bzw. deren Befestigungsringe 51' aufweist. Die Schicht 16 ist von der Lederummantelung 10` umhüllt und mit der Naht 51" derartig verschlossen, dass auch hier die Durchtritte für die Ankerösen 51 bzw. deren Befestigungsringe 51' vorliegen. Der Synthesekautschuk hier ist ein Chlor-Butadien-Kautschuk und die Schichtdicke beträgt hier 2,0 mm. Generell ist an Dicken im Bereich von 1,5 mm bis 4,0 mm, bevorzugt von 2,0 mm bis 3,5 mm, besonders bevorzugt von 2,5 mm gedacht.

Figurativ nicht gezeigt ist, dass jedes der beiden Backenstücke, das bevorzugt für die Fertigung der Schlaufe doppelschichtig genäht ist, einen Ring in jedes Backenstück eingenäht aufweisen kann, der bei Anordnung des von dem Pferdekopf weg weist, und in den jeweils ein Gebissriemen lösbar eingehängt ist. Die beiden Gebissriemen können dann in die Gebissringe eines Gebisses eingehängt werden.

Gezeigt ist aber in **Fig. 1****,** dass ein zweiteiliger Ganaschenriemen 34 vorgesehen ist, dessen eines Teil mit seinem Ende an dem einen Backenstück 30 eingenäht ist - siehe Naht 32 - und dessen anderes Teil mit seinem Ende an dem zweiten Backenstück 30 eingenäht ist, wobei beide Teile durch eine Schnalle-Loch-Kombination 42, 43 lösbar und verstellbar miteinander verbunden sind.

Ein erfindungsgemäßes Caveçon, wie in **Fig. 1** gezeigt, kann auch mit einem Kinnpolster 70, das einzeln in **Fig. 6** gezeigt ist, ausgestattet sein. Das gezeigte Kinnpolster 70 in den **Fig. 5** und **6** hat eine Länge von etwa 12 bis 13 cm. An seiner breitesten Stelle misst es etwa 6 cm.

Die Anordnung des Kinnpolsters 70 ist generell in **Fig. 1** **und** **2** gezeigt, aber das in **Fig. 5** **und** **6** gezeigte Kinnpolster 70 weist einen verbreiterten erfindungsgemäßen Ledersteg 72 auf, dessen Aufbau in **Fig. 7a,b****,** gezeigt ist: Dieser Ledersteg 72 weist außer den beiden endständigen Ösen, die aus dem Steg 72 gebildet sind und in die die Schnallen 42, die jeweils über ein Loch 43 und den zugehörigen Dorn 42' an jedem der beiden Enden des Kinnpolsters 70 bzw. des Lederstegs 72 mit dem zugehörigen Kinnriemenstück 40 verbunden sind, eingebunden sind, eine erfindungsgemäße Verstärkung auf, die dazu dient, den einen in **Fig. 5** deutlich zu sehenden Ring 45 in der Mitte des Kinnstückes 70 an der pferdekopfabgewandten Seite stabil zu halten.

Der Aufbau des Ledersteges 72 ist in **Fig. 7a und Fig. 7b** gezeigt: Dort sieht man als untere Tragschicht 76 einen Rindslederstreifen 76, auf dem ein schmalerer Streifen eines extra reißfesten Gewebebandes 74 angeordnet ist, das wiederum mittig, nämlich genau im Bereich, in dem der Ring 45 sich später befindet, ein noch weiteres Verstärkungsbandstück 73 trägt, das etwa ein Gurtband sein kann. Damit erhält der Aufbau eine herausragende Stabilität und wird mit einem Stück Leder bzw. einem Lederstreifen 75, bevorzugt Lammleder, abgedeckt. Dieses kann auf den Schichtaufbau aus **Fig. 7a** geklebt bzw. genäht sein.

Der Ledersteg 72 ist mit der tragenden, unteren Schicht 70' des Kinnpolsters 70 vernäht, die Naht lässt einen Durchtritt für den Ring 45. Über dem Ledersteg 72 liegen die Riegel 44 quer, wie **Fig. 6** zeigt. Die Riegel 44 dienen dazu, die Endstücke der Kinnriemenstücke 40 zu verwahren.

Beidenends bildet der Ledersteg 72 eine Öse 47, um die jeweilige Schnalle 43 zu haltern, deren Dorn 42' mit dem jeweiligen Loch 43 des zugehörigen Kinnriemenstücke 40 verbunden wird. Bevorzugt sind die Schnallen 42 Rollenschnallen.

Das Kinnpolster in den gezeigten **Fig. 5** **und** **6****,** das unter dem Kinn des Pferdes zu liegen kommt, ist aus Materialien wie Elchleder, Rindsleder und Chlor-Butadien-Kautschuk, aber auch Lammleder und Gurtband beschaffen; hinzu kommt Nahtmaterial und natürlich der Ring, die Fahrradkette und ihre Komponenten und die Schnallen aus Metall.

Die Kinnriemenstücke 40, die beidseitig verstellt und an unterschiedliche Pferdeköpfe angepasst werden können, sind extrem stabil und der Ring kann hoher Zugbeanspruchung Stand halten.

Der Ledersteg 72 kann in einer bevorzugten Ausführungsform beispielsweise folgende Maße haben: Eine Gesamtbreite von 17 mm, die der Breite des Rindslederstreifens 76 entspricht. Der Rindslederstreifen 76 weist eine Gesamtlänge von 150 mm auf und ist in jeweils drei Abschnitte zu 50 mm aufgeteilt, wobei sich das reißfeste Gewebeband 74 über etwa 146 mm bis 148 mm erstreckt und im mittleren Abschnitt das Gurtband 73 mit 50 mm Länge angeordnet ist; darauf befindet sich wieder ein 150 mm messender Lederstreifen 75 aus Lammleder.

Ganz grundsätzlich ist anzumerken, dass die Maßangaben hierin mit Fertigungstoleranzen zu verstehen sind, beim Nähen, auch von Hand, oder Zuschneiden, sind je nach Teil, Abweichungen im Bereich von Mikrometern oder sogar Millimetern möglich.

## Patentansprüche

1. Caveçon (1), ausgebildet zur Anordnung an einem Pferdekopf, das zumindest
- ein Nasenteil (10) aus einer rundgenähten Lederummantelung (10`) mit einem innenliegenden Fahrradkettenstück (12) aufweist, an dem beidenends an seinem letzten Kettenglied (12`) jeweils eine Halteöse (13) befestigt ist, und an dem zumindest drei Ankerösen (51) angeordnet sind, die sich aus der Lederummantelung (10`) heraus erstrecken, und das
- ein anatomisch geformtes Genickstück (20) aufweist, das beidenends mit jeweils einem Backenstück (30) verbunden ist, das mit dem Nasenteil (10) verbunden ist,
**dadurch gekennzeichnet, dass**
das Fahrradkettenstück (12) mit zumindest einer Schicht (16) eines Synthesekautschuks rundgenäht ummantelt ist, die von der Lederummantelung (10') umhüllt ist, wobei die Schicht (16) Durchtritte für die Ankerösen (51) aufweist, wobei
- in die Lederummantelung (10`), an die beidenends Zungenstücke (17) angeschnitten sind, beidenends jeweils ein Stielabschnitt (61) eines Unterlegers (60) eingebracht ist, wobei der Stielabschnitt (61) sich unter ein Übergangsstück (13") der Halteöse (13), das mit dem letzten Kettenglied (12`) verbunden ist, erstreckt, und der in der Lederummantelung (10`) festgelegt ist, und der einen flachen, runden Kopfabschnitt (65) mit einem Umfang aufweist, der größer ist als der des Rings (13`) der Halteöse (13), die auf dem Unterleger (60) angeordnet ist,
wobei der Kopfabschnitt (65) randständig
- ein erstes Langloch (62) an einer Position des Stielabschnitts (61) aufweist, und das Zungenstück (17) das erste Langloch (62) und den einen Ring (13`) der Halteöse (13) umgreifend zurück in die Lederummantelung (10`) geführt und darin festgelegt ist,
- ein drittes Langloch (63) gegenüber dem ersten Langloch (62) aufweist und wobei jeweils ein Kinnriemenstück (40) mit seiner endständigen Schlaufe (41) das dritte Langloch (63) und den Ring (13`) der Halteöse (13) umgreift, und
- ein zweites Langloch (64) äquidistant zwischen dem ersten und dem dritten Langloch (62,63) aufweist, und dass jeweils eines der Backenstücke (30), die jeweils an ihrem von dem Genickstück (20) abgewandten Ende eine Schlaufe (31) aufweisen, mit dieser jeweils eines der zweiten Langlöcher (63) und den Ring (13`) der Halteöse (13) umgreifen.

2. Caveçon (1) nach Anspruch 1,
**dadurch gekennzeichnet, dass**
es aus den Komponenten pflanzlich gegerbtes Rindsleder und Elchleder und Synthesekautschuk, und bevorzugt auch mit Lammnappa, gefertigt ist.

3. Caveçon (1) nach Anspruch 1,
**dadurch gekennzeichnet, dass**
es Komponenten aus der Gruppe umfassend Rindsleder, Elchleder, Synthesekautschuk, Lammleder, Lammnappa, Gewebeband, Gurtband, Metall aufweist.

4. Caveçon (1) nach zumindest einem der Ansprüche 1 bis 3,
**dadurch gekennzeichnet, dass**
die beiden Kinnriemenstücke (40) mit ihren von den Schlaufen (41) abgewandten Enden über jeweils eine Schnallenverbindung (42,43) mit einem Kinnpolster (70), ausgebildet zur Anordnung unter einem Kinn des Pferdekopfes, verbunden sind, wobei das Kinnpolster (70) vorzugsweise rechteckig mit ausgerundeten Langseiten ist.

5. Caveçon (1) nach zumindest einem der Ansprüche 1 bis 4,
**dadurch gekennzeichnet, dass**
der Synthesekautschuk der Schicht (16) Chlor-Butadien-Kautschuk ist und eine Schichtdicke im Bereich von 1,5 mm bis 4,0 mm, bevorzugt von 2,0 mm bis 3,5 mm, besonders bevorzugt von 2,5 mm einer Schicht (16) eines Synthesekautschuks aufweist.

6. Caveçon (1) nach zumindest einem der Ansprüche 1 bis 5,
**dadurch gekennzeichnet, dass**
die Ankerösen (51) jeweils in einen Befestigungsring (51'), der mittels eines Fußes (51") durch ein Kettenglied greifend verankert ist, drehbar angeordnet eingehängt sind.

7. Caveçon (1) nach zumindest einem der Ansprüche 1 bis 6,
**dadurch gekennzeichnet, dass**
das anatomisch geformte Genickstück (20) zumindest zweischichtig genäht ist, wobei die obere Schicht aus Rindsleder besteht und mit einer Elchlederschicht (21), die breiter ist als die obere Schicht, unterfüttert ist,
wobei bevorzugt das anatomisch geformte Genickstück (20) dreischichtig genäht ist und zwischen der oberen Schicht und der Elchlederschicht (21) eine Polsterschicht, bevorzugt eine Synthesekautschukschicht, bevorzugt eine Chlor-Butadien-Kautschukschicht, angeordnet ist.

8. Caveçon (1) nach zumindest einem der Ansprüche 1 bis 7,
**dadurch gekennzeichnet, dass**
die Lederummantelung (10`) des Nasenteils (10) aus Elchleder genäht ist, und/oder dass
das Kinnpolster (70) zumindest doppelschichtig genäht ist, wobei die bei Anordnung an einem Pferdekopf pferdzugewandte Seite aus Elchleder besteht.

9. Caveçon (1) nach zumindest einem der Ansprüche 1 bis 8,
**dadurch gekennzeichnet, dass**
der Kopfabschnitt (65) des Unterlegers (60) zumindest doppelschichtig genäht ist, wobei die bei Anordnung an einem Pferdekopf pferdzugewandte Schicht aus Elchleder gefertigt ist und wobei eine Gegenschicht (66) aus Lammnappa gefertigt ist, wobei bevorzugt der Kopfabschnitt (65) des Unterlegers (60) dreischichtig gefertigt ist, wobei zwischen der Gegenschicht (66) und dem Stielabschnitt (61) Gewebeband angeordnet ist.

10. Caveçon (1) nach zumindest einem der Ansprüche 1 bis 9,
**dadurch gekennzeichnet, dass**
das Fahrradkettenstück (12) aus Edelstahl ist und eine Länge von 22,0 cm bis 23,0 cm bevorzugt eine Länge von 22,5 cm und mitsamt den beidenends vorliegenden Halteösen (13) eine Länge von 32,5 cm bis 34,5 cm, bevorzugt von 33,5 cm aufweist.

11. Caveçon (1) nach zumindest einem der Ansprüche 1 bis 10,
**dadurch gekennzeichnet, dass**
das Fahrradkettenstück (12) aus Edelstahl ist und eine Länge von 24,0 cm bis 26,0 cm, bevorzugt von 24,5 cm bis 25,5 cm und besonders bevorzugt von 25,0 cm und mitsamt den beidenends vorliegenden Halteösen (13) eine Länge von 35,0 cm bis 37,0 cm, bevorzugt von 35,5 cm bis 36,5 cm, besonders bevorzugt von 36,0 cm aufweist.

12. Caveçon (1) nach zumindest einem der Ansprüche 1 bis 11,
**dadurch gekennzeichnet, dass**
jedes der beiden Backenstücke (30) zumindest doppelschichtig genäht ist und dass ein Ring in jedes Backenstück (30) eingenäht ist, der bei Anordnung des (1) von dem Pferdekopf weg weist, und an dem jeweils ein Gebissriemen lösbar eingehängt ist.

13. Caveçon (1) nach zumindest einem der Ansprüche 1 bis 12,
**dadurch gekennzeichnet, dass**
die Halteösen (13), Ringe, Ringe (13`) und Ankerösen (51) mit Befestigungsring (51'), und Fuß (52) aus Edelstahl sind.

14. Caveçon (1) nach zumindest einem der Ansprüche 4 bis 13,
**dadurch gekennzeichnet, dass**
das Kinnpolster (70) eine Länge in einem Bereich von 10 cm bis 18 cm, bevorzugt von 10 cm bis 15 cm, besonders bevorzugt eine Länge von 12 cm aufweist, und eine Breite an seiner breitesten Stelle in einem Bereich von 5 cm bis 8 cm, bevorzugt von 5 cm bis 7 cm, besonders bevorzugt von 6 cm aufweist.

15. Caveçon (1) nach zumindest einem der Ansprüche 4 bis 14,
**dadurch gekennzeichnet, dass**
entlang einer Länge des Kinnpolsters (70) ein Ledersteg (72) angeordnet ist, der beidenends eine Öse (47) bildend zumindest einen Zentimeter von einem jeweiligen Ende der Länge des Kinnpolsters (70) beabstandet ist, wobei jede der Ösen (47) eine Schnalle (42) trägt, und wobei bevorzugt
der Ledersteg (72) eine Breite von 15 bis 18 mm, bevorzugt von 17 mm aufweist.

16. Caveçon (1) nach Anspruch 15,
**dadurch gekennzeichnet, dass**
der Ledersteg (72) als eine untere Tragschicht (76) einen Rindslederstreifen (76) aufweist, auf dem ein Streifen (74) aus reißfestem Gewebeband angeordnet ist, dessen Länge und Breite zumindest 1 mm geringer sind als eine Länge und Breite des Rindslederstreifen (76), und wobei auf dem Streifen (74) aus reißfestem Gewebebande mittig ein Verstärkungsbandstück (73), bevorzugt ein Gurtbandstück (73) angeordnet ist; und wobei der Schichtaufbau aus Rindslederstreifen (76), Streifen (74) aus reißfestem Gewebeband und Verstärkungsbandstück (73) durch einen Lederstreifen (75) abgedeckt ist.

17. Caveçon (1) nach Anspruch 16,
**dadurch gekennzeichnet, dass**
der Lederstreifen (75) ein Lammlederstreifen (75) ist, der auf dem Schichtaufbau befestigt, bevorzugt geklebt und /oder genäht ist.

18. Caveçon (1) nach Anspruch 17,
**dadurch gekennzeichnet, dass**
der Ledersteg mittig einen Ring, bevorzugt einen Ring (45), der ausgebildet ist für das Einhaken eines Führseiles, haltert.
